# FASCICULE DE BREVET EUROPEEN

(11) **EP 0 838 631 B1**
(45) Date de publication et mention de la délivrance du brevet: **07.08.2002**
(21) Numéro de dépôt: 97117435.4
(22) Date de dépôt: 09.10.1997
(51) Int. Cl.: F21S 8/10

(54) **Feu de signalisation, notamment pour véhicules, a aspect éteint amélioré**
Signalleuchte, insbesondere für Fahrzeuge, mit verbessertem Aussehen im ausgeschaltetem Zustand
Signal light, especially for vehicles, with improved appearance when turned off

(30) Priorité: 25.10.1996 FR 9613160
(43) Date de publication de la demande: 29.04.1998
(73) Titulaire: VALEO VISION, 93000 Bobigny (FR)
(72) Inventeur: Ravier, Jean-Paul, 94100 Saint Maur Des Fosses (FR); Fleury, Bernoist, 94300 Vincennes (FR)
(74) Mandataire: Hervouet, Sylvie

(56) Documents cités:
- EP-A- 0 081 361
- FR-A- 2 385 977
- FR-A- 2 493 960
- FR-A- 2 604 240
- GB-A- 2 079 919

## Description

La présente invention concerne les feux de signalisation, notamment pour véhicules automobiles d'après le préambule de la revendication 1.

De tels feux réalisent en général plusieurs fonctions de signalisation (feux multi-fonction), comme par exemple celle de feu recul du véhicule, celle de feu d'indication de direction, celle de feu d'indication du freinage du véhicule (communément appelée fonction stop) ou celle de feu de brouillard.

La norme impose une couleur pour chacune de ces fonctions lorsqu'elle est allumée. Un feu multi-fonction devra donc émettre des faisceaux de différentes couleurs. Ã l'inverse, les stylistes demandent un feu dont l'aspect éteint soit le plus uniforme possible.

Plus généralement, on souhaite pouvoir réaliser un feu dont l'aspect éteint (notamment sa couleur) soit différent de l'aspect allumé.

Afin de répondre à ces diverses attentes, la Demanderesse a déjà proposé des feux dont la teinte générale (aspect éteint) est différente de la couleur du faisceau émis par le feu (aspect allumé), notamment dans ses demandes de brevet français publiées sous les numéros 2 604 240 et 2 718 824. Ces documents montrent les caractéristiques techniques du préambule de la revendication 1.

En général, de tels feux comprennent une source de lumière et des moyens récupérateurs de flux aptes à rediriger le flux lumineux émis par la source selon une première direction d'ensemble. Il est prévu en outre un premier écran qui comporte des éléments optiques qui font converger le faisceau lumineux vers des bandes translucides d'un second écran que ce dernier comporte en alternance avec des bandes colorées. Le second écran est visible depuis l'extérieur.

Ainsi, l'aspect éteint du feu est donné par les bandes colorées alors que la lumière émise par le feu n'est pas colorée ou éventuellemnt colorée dans une couleur différente de celle des bandes colorées.

La présente invention a pour objet d'améliorer encore l'aspect éteint d'un tel feu. En particulier, elle vise à donner au feu un aspect éteint encore plus uniforme et encore plus conforme à la couleur des bandes colorées.

Un autre objet de la présente invention est de donner conjointement à ce qui est mentionné ci-dessus un aspect de profondeur au feu très apprécié des stylistes.

Pour ce faire, la présente invention propose un feu de signalisation, notamment pour véhicules, selon la revendication 1.

Une personne de taille moyenne, dont les yeux ne sont pas dans l'axe d'un feu conforme à l'invention (i.e. selon la première direction) mais notablement au-dessus, verra donc les bandes opaques colorées du premier écran à travers les bandes translucides du second écran, ce qui donnera une apparence colorée à ces bandes translucides lorsque le feu est éteint. L'aspect uniforme du feu est ainsi nettement amélioré.

Selon des aspects préférés mais non limitatifs de la présente invention :
- les bandes translucides du second écran ont une largeur nettement inférieure à celle des bandes colorées du second écran ;
- les lignes d'éléments optiques sont des lentilles cylindriques convexes qui s'étendent sur la face du premier écran tournée vers les moyens récupérateurs de flux ;
- la distance qui sépare le premier écran et le second écran est de l'ordre de la distance focale des éléments optiques ;
- les bandes opaques colorées du premier écran sont réalisées par marquage, notamment par tampographie ;
- les bandes opaques colorées du premier écran sont réalisées par surmoulage d'un matériau opaque et coloré sur le premier écran ;
- les bandes opaques colorées du premier écran sont des catadioptres colorés ;
- les faces des bandes colorées du second écran tournées vers le premier écran sont lisses ;
- les faces des bandes colorées du second écran tournées vers le premier écran sont pourvues de catadioptres ;
- les bandes opaques colorées du premier écran et les bandes colorées du second écran ont la même couleur ;
- les éléments sont réunis dans un boîtier ouvert sur l'avant pour le passage de la lumière et le second écran constitue la glace de fermeture dudit boîtier.

Des modes de réalisation de la présente invention vont à présent être décrits en référence aux dessins annexés dans lesquels :
- la figure 1 est une vue en perspective illustrant un premier mode de réalisation de l'invention ;
- la figure 2 est une vue en coupe d'un écran selon le premier mode de réalisation de l'invention ;
- la figure 3 est une vue similaire à la figure 2 illustrant une variante de réalisation de l'invention ;
- la figure 4 est une vue en coupe de deux écrans qui illustre un second mode de réalisation de l'invention.

Dans toute la description qui suit, on considère à titre d'exemple un feu qui réalise une seule fonction par souci de simplification. Cependant, il doit être bien compris que l'invention trouve aussi application pour des feux multi-fonction ; son plus grand intérêt réside d'ailleurs dans cette application particulière. Il suffit alors de réaliser la fonction considérée conformément aux enseignements de la présente invention.

L'exemple décrit ci-dessous réalise un feu de recul (lumière émise blanche) d'aspect rouge.

Un feu de signalisation comporte dans un boîtier (non représenté) une lampe 6 dont le filament 61 réalise une source de lumière. Des moyens récupérateurs de flux, en l'espèce un réflecteur 8, permettent de diriger l'ensemble du flux lumineux émis par la lampe 6 vers l'avant selon une première direction générale, usuellement dénomée axe du feu.

Avantageusement, le réflecteur 8 ré-émet un faisceau lumineux étalé horizontalement mais non-étalé verticalement, ce qui revient à dire que les projections des rayons lumineux dans un plan vertical forment un faisceau parallèle, ou encore que la composante verticale des rayons lumineux est nulle.

Les moyens récupérateurs 8 pourraient être à titre de variante un récupérateur de Fresnel placé à l'avant de la lampe 6.

À l'avant du réflecteur 8 selon la première direction, le feu comporte un premier écran 2 sur lequel sont prévues des lignes 21 d'éléments optiques. Dans le mode de réalisation décrit, ces lignes 21 d'éléments optiques sont des godrons, c'est-à-dire des lentilles cylindriques convexes, qui s'étendent sur la face tournée vers le réflecteur 8 selon une seconde direction horizontale essentiellement perpendiculaire à la première direction. Ces éléments optiques réalisent donc la convergence verticale du faisceau lumineux ré-émis par le réflecteur 8.

Avantageusement, le faisceau lumineux ainsi modifié répond aux normes en la matière, grâce à des étalements successifs respectivement horizontal par le réflecteur et vertical par le premier écran.

Selon une caractéristique essentielle de l'invention, les lignes 21 d'éléments optiques n'occupent pas toute la surface du premier écran 2 mais sont espacées. Entre les lignes 21 d'éléments optiques, le premier écran 2 est constitué de bandes opaques colorées 22 qui s'étendent elles aussi suivant la seconde direction. Le terme "bande opaque" signifie ici que la lumière ne peut pas traverser la bande de matière selon la première direction et vers l'extérieur du feu. Ces bandes opaques sont dans l'exemple décrit colorées en rouge.

Ainsi, lorsque le feu est allumé, le faisceau lumineux issu du réflecteur 8 ne traverse l'écran qu'au niveau des lignes 21 d'éléments optiques.

La face du premier écran 2 tournée vers l'extérieur du feu, c'est-à-dire vers l'avant selon la première direction, est essentiellement lisse.

Selon le mode de réalisation représenté à la figure 2, les bandes opaques colorées 22 sont des catadioptres colorés 22a, saillants vers le réflecteur 8, qui réfléchissent par conséquent la lumière qu'ils reçoivent de l'extérieur du feu. Dans ce mode de réalisation, il peut être en outre avantageux de prévoir des bandes masquantes entre le premier écran 2 et le réflecteur 8 afin qu'aucun rayon issu du réflecteur ne vienne frapper les catadioptres 22a.

Dans une variante de réalisation représentée à la figure 3, les bandes situées entre les lignes 21 d'éléments optiques sont tampographiées sur leur face opposée au réflecteur 8 alors qu'elles sont lisses sur leur face tournée vers le réflecteur 8. Le marquage 22b ainsi apposé, ici sous forme de tampographie, rend opaques ces bandes et leur confère en outre la couleur désirée vues de l'extérieur du feu.

On peut aussi réaliser ces bandes opaques colorées 22 par surmoulage de bandes d'un matériau opaque et coloré sur le premier écran 2.

À l'avant du premier écran 2 2 est disposé un second écran 4. Ce second écran 4 se compose d'une alternance de bandes translucides (incolores dans l'exemple décrit) 41 et de bandes colorées 42. Toutes ces bandes 41, 42 s'étendent essentiellement suivant la seconde direction, c'est-à-dire essentiellement parallèlement aux bandes opaques colorées 22 et aux lignes 21 d'éléments optiques du premier écran 2.

Les bandes translucides 41 du second écran 4, ici incolores, sont situées au droit des lignes 21 d'éléments optiques du premier écran 2, de façon à transmettre sans modification le faisceau lumineux transmis par le premier écran 2.

À titre de variante, on pourrait envisager que les bandes translucides 41 du second écran 4 ne soient pas incolores mais puissent colorer le faisceau émis par le feu.

Au droit des bandes colorées 42 du second écran 4 on trouve donc les bandes opaques colorées 22 du premier écran 2. Les bandes colorées 42 du second écran 4 et les bandes opaques colorées 22 du premier écran 2 2 auront avantageusement la même couleur, rouge dans l'exemple décrit.

De façon préférée, les bandes translucides 41 du second écran 4 ont une largeur nettement inférieure à celle des bandes colorées 42 du second écran 4. Ainsi, la surface du second écran tournée vers l'extérieur du feu est en large majorité colorée, ce qui améliore encore l'aspect coloré (rouge dans l'exemple) éteint du feu.

L'invention propose aussi de placer le second écran 4 à une distance de l'ordre de la distance focale des lentilles cylindriques 21 du premier écran. Ainsi, le second écran 4 se situe approximativement au point de convergence du faisceau lumineux et l'étendue des bandes translucides 41 du second écran 4 est réduite au minimum.

Cette distance entre les deux écrans 2,4 permet en outre de donner au feu un aspect de profondeur.

Les faces des bandes colorées 42 et translucides 41 du second écran 4 tournées vers le premier écran 2 sont lisses dans ce premier mode de réalisation.

De façon préférée, les faces des bandes colorées 42 et translucides 41 du second écran 4 tournées vers l'extérieur du feu sont recouvertes d'une couche 44 réalisée en matière translucide, de préférence incolore et venue de moulage avec les bandes translucides 41 du second écran. Cette couche 44 forme donc la face avant 43 du second écran 4, tournée vers l'extérieur du feu.

Cette couche 44 étant translucide et incolore, elle n'altère pas la lumière émise par le feu ni son aspect éteint. Par contre, elle permet de simplifier le moulage du second écran 4 puisqu'elle rend possible le moulage de l'ensemble des bandes translucides 41 du second écran 4 en une seule injection. De plus, la solidité du second écran 4 s'en trouve accrue.

La face avant 43 du second écran 4 est avantageusement lisse ; le -second écran 4 4 peut alors jouer le rôle de glace de fermeture du boîtier du feu. À titre de variante, on peut prévoir une glace de fermeture distincte du second écran 4 et placée à l'avant de celui-ci.

Un second mode de réalisation de l'invention est représenté à la figure 4. Les éléments semblables au premier mode de réalisation sont désignés sur la figure 4 par des références identiques à celles utilisées dans les précédentes figures.

Dans ce second mode de réalisation, les bandes opaques colorées 22 du premier écran 2 sont réalisées par marquage comme dans la variante de réalisation représentée à la figure 3.

Par contre, les faces des bandes colorées 42 du second écran 4 tournées vers le premier écran 2 ne sont plus lisses mais pourvues de catadioptres 45. L'opacité de l'ensemble bandes opaques colorées 22 du premier écran 2- bandes colorées 42 du second écran 4 est encore améliorée.

Bien sûr, l'invention ne se limite pas aux modes de réalisation décrits ici. On pourra notamment combiner ces modes de réalisation sans sortir du cadre des revendications ; par exemple, les bandes opaques colorées 22 du premier écran 2 pourront être réalisées par des catadioptres incolores dont les parties saillantes sont tournées vers le réflecteur 8 et le surmoulage de bandes d'un matériau translucide et coloré sur la face du premier écran 2 tournée vers le second écran.

## Revendications

1. Feu de signalisation, notamment pour véhicules, qui comprend :
- une source de lumière (61),
- des moyens récupérateurs de flux (8) aptes à diriger le flux lumineux émis par la source (61) selon une première direction d'ensemble correspondant au sens de propagation du faisceau lumineux,
- un premier écran (2) qui comporte, sur une face d'entrée tournée vers lesdits moyens récupérateurs de flux (8), des lignes (21) d'éléments optiques s'étendant parallèlement à une seconde direction essentiellement perpendiculaire à la première direction, les lignes d'éléments optiques étant en outre agencées parallèlement les unes par rapport aux autres selon une troisième direction perpendiculaire à la première direction et à la seconde direction, et faisant converger le faisceau lumineux issu des moyens récupérateurs de flux (8),
- un second écran (4) qui comprend dans au moins une partie de son épaisseur une pluralité de bandes colorées (42) et de bandes translucides (41), orientées essentiellement selon la seconde direction, et agencées en alternance selon ladite troisième direction, lesdites bandes translucides (41) recevant le faisceau lumineux transmis par le premier écran (2),
**caractérisé en ce que** :
- les lignes (21) d'éléments optiques sont espacées les unes des autres le long de ladite troisième direction,
- entre les lignes (21) d'éléments optiques, le premier écran comporte des bandes opaques colorées (22),
- la face du premier écran (2) tournée vers le second écran (4) est essentiellement lisse,
- les bandes opaques colorées (22) du premier écran (2) sont situées en correspondance avec les bandes colorées (42) du second écran (4).

2. Feu de signalisation selon la revendication 1, **caractérisé en ce que** les bandes translucides (41) du second écran (4) ont une largeur nettement inférieure à celle des bandes colorées (42) du second écran (4).

3. Feu de signalisation selon l'une des revendications 1 et 2, **caractérisé en ce que** les lignes (21) d'éléments optiques sont des lentilles cylindriques convexes.

4. Feu de signalisation selon l'une des revendications 1 à 3, **caractérisé en ce que** la distance qui sépare le premier écran (2) et le second écran (4) est de l'ordre de la distance focale des éléments optiques.

5. Feu de signalisation selon l'une des revendications 1 à 4, **caractérisé en ce que** les bandes opaques colorées (22) du premier écran (2) sont réalisées par marquage (22b), notamment par tampographie.

6. Feu de signalisation selon l'une des revendications 1 à 4, **caractérisé en ce que** les bandes opaques colorées (22) du premier écran (2) sont réalisées par surmoulage d'un matériau opaque et coloré sur le premier écran (2).

7. Feu de signalisation selon l'une des revendications 1 à 4, **caractérisé en ce que** les bandes opaques colorées (22) du premier écran (2) sont des catadioptres colorés (22a).

8. Feu de signalisation selon l'une des revendications 1 à 7, **caractérisé en ce que** les faces des bandes colorées (42) du second écran (4) tournées vers le premier écran (2) sont lisses.

9. Feu de signalisation selon l'une des revendications 1 à 7, **caractérisé en ce que** les faces des bandes colorées (42) du second écran (4) tournées vers le premier écran (2) sont pourvues de catadioptres (45).

10. Feu de signalisation selon l'une des revendications 1 à 9, **caractérisé en ce que** les bandes opaques colorées (22) du premier écran (2) et les bandes colorées (42) du second écran (4) ont la même couleur.

11. Feu de signalisation selon l'une des revendications 1 à 10, dont les éléments sont réunis dans un boîtier ouvert sur l'avant pour le passage de la lumière, **caractérisé en ce que** le second écran (4) constitue la glace de fermeture dudit boîtier.

## Claims

1. An indicating light display, especially for vehicles, which includes:
- a light source (61),
- flux recuperating means (8) adapted to direct the flux emitted by the source (61) in a general first direction corresponding to the direction in which the light beam is propagated,
- a first screen (2) which includes, on an input face directed towards the said flux recuperating means (8), lines (21) of optical elements extending parallel to a second direction which is substantially at right angles to the first direction, the lines of optical elements being further disposed parallel to each other in a third direction at right angles to the first direction and second direction, and causing the light beam issuing from the flux recuperating means (8) to converge,
- a second screen (4) having, within at least part of its thickness, a plurality of coloured bands (42) and translucent bands (41), oriented substantially in the second direction, the said translucent bands (41) receiving the light beam transmitted by the first screen (2),
**characterised in that**:
- the lines (21) of optical elements are spaced apart along the said third direction,
- between the lines (21) of optical elements, the first screen includes opaque coloured bands (22),
- the face of the first screen (2) which is directed towards the second screen is substantially smooth,
- the opaque coloured bands (22) of the first screen (2) are situated in register with the coloured bands (42) of the second screen (4).

2. An indicating light display according to Claim 1, **characterised in that** the translucent bands (41) of the second screen (4) are of a width which is generally smaller than that of the coloured bands (42) of the second screen (4).

3. An indicating light display according to Claim 1 or Claim 2, **characterised in that** the lines (21) of optical elements are cylindrical convex lenses.

4. An indicating light display according to one of Claims 1 to 3, **characterised in that** the distance by which the first screen (2) and second screen (4) are separated is of the same order as the focal distance of the optical elements.

5. An indicating light display according to one of Claims 1 to 4, **characterised in that** the opaque coloured bands (22) of the first screen (2) are made by marking, in particular by printing.

6. An indicating light display according to one of Claims 1 to 4, **characterised in that** the opaque coloured bands (22) of the first screen (2) are made by moulding an opaque, coloured material in position on the first screen (2).

7. An indicating light display according to one of Claims 1 to 4, **characterised in that** the opaque coloured bands (22) of the first screen (2) are coloured catadioptric elements (22a).

8. An indicating light display according to one of Claims 1 to 7, **characterised in that** the faces of the coloured bands (42) of the second screen (4) directed towards the first screen (2) are smooth.

9. An indicating light display according to one of Claims 1 to 7, **characterised in that** the faces of the coloured bands (42) directed towards the second screen (4) are provided with catadioptric elements (45).

10. An indicating light display according to one of Claims 1 to 9, **characterised in that** the opaque coloured bands (22) of the first screen (2) and the coloured bands (42) of the second screen (4) are of the same colour.

11. An indicating light display according to one of Claims 1 to 10. the elements of which are arranged together in a housing which is open at the front to allow the light to pass, **characterised in that** the second screen (4) constitutes the cover lens of the said housing.

## Patentansprüche

1. Signalleuchte, insbesondere für Kraftfahrzeuge, mit
- einer Lichtquelle (61),
- lichtsammelnden Mitteln (8), die den von der Lichtquelle (61) ausgesandten Lichtstrom in eine erste Gesamtrichtung zu lenken vermögen, die der Ausbreitungsrichtung des Lichtbündels entspricht,
- einem ersten Schirm (2), der an einer den lichtsammelnden Mitteln zugewandten Eintrittsfläche Reihen (21) optischer Elemente umfaßt, die sich parallel zu einer im wesentlichen quer zur ersten Richtung verlaufenden zweiten Richtung erstrecken, wobei die Reihen optischer Elemente zudem in einer zur ersten und zweiten Richtung quer verlaufenden dritten Richtung parallel zueinander angeordnet sind und das von den lichtsammelnden Mitteln (8) ausgehende Lichtbündel konvergieren lassen,
- einem zweiten Schirm (4), der wenigstens in einem Teil seiner Dicke eine Vielzahl farbiger Streifen (42) und lichtdurchlässiger Streifen (41) aufweist, die im wesentlichen in der zweiten Richtung ausgerichtet und abwechselnd in der dritten. Richtung angeordnet sind, wobei die lichtdurchlässigen Streifen (41) das von dem ersten Schirm (2) übermittelte Lichtbündel aufnehmen,
**dadurch gekennzeichnet, daß**
- die Reihen (21) optischer Elemente längs dieser dritten Richtung voneinander beabstandet sind,
- der erste Schirm zwischen den Reihen (21) optischer Elemente farbige lichtundurchlässige Streifen (22) aufweist,
- die dem zweiten Schirm (4) zugewandte Fläche des ersten Schirms (2) im wesentlichen glatt ist,
- die farbigen lichtundurchlässigen Streifen (22) des ersten Schirms (2) mit den farbigen Streifen (42) des zweiten Schirms (4) korrespondierend angeordnet sind.

2. Signalleuchte nach Anspruch 1,
**dadurch gekennzeichnet, daß** die lichtdurchlässigen Streifen (41) des zweiten Schirms (4) eine Breite aufweisen, die deutlich geringer ist als die der farbigen Streifen (42) des zweiten Schirms (4).

3. Signalleuchte nach einem der Ansprüche 1 oder 2,
**dadurch gekennzeichnet, daß** die Reihen (21) optischer Elemente zylindrische Sammellinsen sind.

4. Signalleuchte nach einem der Ansprüche 1 bis 3,
**dadurch gekennzeichnet, daß** der den ersten Schirm (2) und den zweiten Schirm (4) trennende Abstand der Brennweite der optischen Elemente entspricht.

5. Signalleuchte nach einem der Ansprüche 1 bis 4,
**dadurch gekennzeichnet, daß** die farbigen lichtundurchlässigen Streifen (22) des ersten Schirms (2) durch Anbringen von Markierungen (22b), insbesondere durch Tampondruck, ausgeführt werden.

6. Signalleuchte nach einem der Ansprüche 1 bis 4,
**dadurch gekennzeichnet, daß** die farbigen lichtundurchlässigen Streifen (22) des ersten Schirms (2) durch Umspritzen mit einem lichtundurchlässigen, farbigen Material auf dem ersten Schirm ausgeführt werden.

7. Signalleuchte nach einem der Ansprüche 1 bis 4,
**dadurch gekennzeichnet, daß** die farbigen lichtundurchlässigen Streifen (22) des ersten Schirms (2) farbige Rückstrahler (22a) sind.

8. Signalleuchte nach einem der Ansprüche 1 bis 7,
**dadurch gekennzeichnet, daß** die dem ersten Schirm (2) zugewandten Flächen der farbigen Streifen (42) des zweiten Schirms (4) glatt sind.

9. Signalleuchte nach einem der Ansprüche 1 bis 7,
**dadurch gekennzeichnet, daß** die dem ersten Schirm (2) zugewandten Flächen der farbigen Streifen (42) des zweiten Schirms (4) mit Rückstrahlern (45) versehen sind.

10. Signalleuchte nach einem der Ansprüche 1 bis 9,
**dadurch gekennzeichnet, daß** die farbigen lichtundurchlässigen Streifen (22) des ersten Schirms (2) und die farbigen Streifen (42) des zweiten Schirms (4) dieselbe Farbe haben.

11. Signalleuchte nach einem der Ansprüche 1 bis 10, deren Teile in einem zum Lichtdurchlaß nach vorne offenen Gehäuse angeordnet sind,
**dadurch gekennzeichnet, daß** der zweite Schirm (4) die Abdeckscheibe dieses Gehäuses bildet.
